# EUROPÄISCHE PATENTSCHRIFT

(11) **EP 0 323 621 B1**
(45) Veröffentlichungstag und Bekanntmachung des Hinweises auf die Patenterteilung: **22.02.1995**
(21) Anmeldenummer: 88121616.2
(22) Anmeldetag: 23.12.1988
(51) Int. Cl.: G08B 13/18

(54) **Strahlungsempfindlicher Schalter**
Radiation-sensitive switch
Commutateur sensible aux radiations

(30) Priorität: 29.12.1987 DE 3744399
(43) Veröffentlichungstag der Anmeldung: 12.07.1989
(73) Patentinhaber: Asea Brown Boveri Aktiengesellschaft, 68309 Mannheim (DE)
(72) Erfinder: Neumann, Adalbert, D-5800 Hagen 1 (DE)
(74) Vertreter: Rupprecht, Klaus, Dipl.-Ing.

(56) Entgegenhaltungen:
- DE-U- 8 532 796
- FR-A- 2 492 113

## Beschreibung

Die Erfindung bezieht sich auf einen als Schalter wirkenden Passiv-Infrarotdetektor der im Oberbegriff des Anspruchs 1 genannten Art.

Infrarotdetektoren werden als Bewegungsmelder bei der Raumüberwachung sowohl innnerhalb wie auch außerhalb von Gebäuden zunehmend eingesetzt. Als passive Detektoren sprechen sie unmittelbar auf Strahlungsobjekte an, die Wärmestrahlung abgeben. Ein solches Strahlungsobjekt ist z.B. auch ein Mensch, der in einen zu überwachenden Raum eindringt. Es wir somit kein zusätzlicher Sender benötigt, wie er bei Bewegungsmeldern anderer Art erforderlich ist.

Ein Infrarotdetektor, der in der Horizontale einen Erfassungswinkel bis zu 180 ° erreicht, ist aus der EP-A2-0 113 468 bekannt. Bei diesem wird die Wärmestrahlung mit Hilfe einer Sammeloptik auf einen im Infrarotbereich empflindlichen Sensor fokussiert. Die Sammeloptik besteht aus einer Vielzahl miteinander verbundener einzelner Sammellinsen, die im Halbkreis um den Detektor angeordnet sind. Jede einzelne Sammellinse bildet somit ein streifenförmiges Segment eines axial segmentierten Zylinderausschnittes. Die Sammellinsen haben dabei die Struktur einer Fresnell-Linse, so daß nicht nur radial zur zylindrischen Sammeloptik, sondern auch axial entlang der streifenförmigen Sammellinse ein breiter Erfassungsbereich gewährleistet ist.

Geht man davon aus, daß ein Detektor der beschriebenen Art so an einer Wand montiert ist, daß die Achse der zylindrischen Sammeloptik vertikal ausgerichtet ist, so kann er zumindest die sich horizontal vor ihm erstreckende Ebene bis hin zur Wand, an der er befestigt ist, überwachen. Bei sehr großen Räumen, insbesondere Montage- oder Lagerhallen, ist die Empfindlichkeit des Detektors oft nicht ausreichend, um die gesamte Raumtiefe zu erfassen. Aber auch bei winklig zueinander angeordneten Räumen, die in verschiedenen Richtungen liegen, wie das bei Lagerhallen oder Korridoren oft der Fall ist, genügt ein einzelner Detektor nicht, um den gesamten Raum zu überwachen.

Aus der DE-GM 8 532 796 ist zwar ein drehbewegliches Empfängergehäuse bekannt, das entsprechend gelagert auf einem als Befestigungssockel dienenden Grundgehäuse montiert ist. Doch auch dieser Empfänger ist nicht geeignet, um in zwei oder mehr Richtungen eine Raumüberwachung vorzunehmen.

In der FR-A-2 492 113 ist eine Anordnung beschrieben, bei der ein Sender und ein Empfänger in verschiedene horizontale Winkelstellungen zueinander drehbar an einem Mast befestigt sind. Durch das Aufstellen mehrerer Masten mit je einem Empfänger und einem Sender wird eine zaunartige Barriere gebildet, indem jeweils der Empfänger an einem Mast das Signal vom Sender eines benachbarten Mastes empfängt und über seinen Sender an den Empfänger des nächsten Mastes weitergibt. Bei einer Unterbrechung der so gebildeten Kette wird Alarm ausgelöst. Durch entsprechende Maßnahmen ist es zwar möglich den eingeschlossenen zu schützenden Bereich zu vergrößern aber nicht den vor einem Empfänger liegenden, vom Erfassungswinkel der Empfängeroptik abhängigen Bereich.

Ausgehend vom Oberbegriff des Anspruchs 1 ist es Aufgabe der Erfindung, einen als Schalter wirkenden Passiv-Infrarotdetektor so zu gestalten, daß mit möglichst geringem Materialaufwand ein einfach zu handhabendes Gerät geschaffen wird, dessen Erfassungswinkel gegenüber bekannten Geräten wesentlich erweitert ist.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen genannt.

Da mehrere zueinander verschwenkbar angeordnete Detektoren zu einem gemeinsamen Gerät vereinigt sind, ist es möglich, deren Erfassungsoptik so auszurichten, daß insgesamt ein wesentlich größerer Erfässungswinkel erreicht wird. Die Größe des insgesamt erreichbaren Erfassungswinkel ist vom maximalen Erfassungswinkel einer Erfassungsoptik in einer horizontalen bzw. vertikalen Ebene sowie von der erfolgten Schwenkung zweier Erfassungsoptiken zueinander in dieser Ebene abhängig.

Im Prinzip ist es möglich, die Detektorgehäuse mit der von ihnen aufgenommenen Erfassungsoptik durch Anbringen entsprechender Gelenke so auszubilden, daß sie zueinander verschwenkbar sind. Das setzt jedoch Gehäuse voraus, die unterschiedlich gestaltet sein müssen, je nachdem ob ein einzelnes Gehäuse oder mehrere miteinander verbundene Gehäuse zum Einsatz kommen sollen. Zur Vermeidung der Herstellung von Sondergehäusen ist es deshalb von Vorteil, die Detektorgehäuse jeweils mit einer Halterung zu verbinden, an der mindestens zwei Aufnahmeteile befestigt sind, von denen jedes ein Detektorgehäuse vorhandener Bauart aufnehmen kann. Ein Verschwenken der Detektorgehäuse zueinander erfolgt dabei durch Verschwenken der Aufnahmeteile gegenüber einem ortsfesten Träger.

Durch entsprechende Ausbildung der Aufnahmeteile mit Gelenken zum Verschwenken, ggf. auch mit entsprechenden Aussparungen für die Zuleitungen, sowie mit Rast- oder Klemmelemente zur Fixierung der Detektorgehäuse in ihrer Lage gelingt ein modularer Aufbau. Dabei können Detektoren bekannter Bauart ohne Schwierigkeiten in die Aufnahmeteile eingesetzt und in die entsprechende Richtung justiert werden.

Eine weitere zweckmäßige Ausgestaltung der Erfindung sieht vor, die Aufnahmeteile entlang des Trägers in verschiedenen Ebenen anzuordnen, wobei deren Abstand so gewählt ist, daß bei einer Schwenkung im vorgesehenen Bereich keine gegenseitige Behinderung stattfindet. Im Prinzip ist es zwar möglich zwei oder auch mehr Gehäuse in einer gemeinsamen horizontalen Ebene anzuordnen, doch ist dann der Schwenkwinkel relativ begrenzt, da sich die Gehäuse gegenseitig im Wege stehen. Ein horizontales Versetzen der Gehäuse ermöglicht diesen in Prinzip ein Schwenken bis zu 360 °.

Eine wesentliche Einsparung läßt sich weiterhin erzielen, daß man die Detektorgehäuse entspechend den bisherigen Ausführungen unverändert beläßt, diesen jedoch nur noch die Teile zuordnet, die zur Erweiterung des Erfassungswinkels benötigt werden, also insbesondere die Erfassungsoptik. Die Teile jedoch, die zur Aufbereitung des von der Erfassungsoptik abgegebenen elektrischen Signals dienen, und für das gesamte Gerät nur einmal benötigt werden, bringt man zweckmäßigerweise in einem Zentralgehäuse unter, das z.B. auch die Stromversorgung enthalten kann.

Das Zentralgehäuse kann im Prinzip an beliebiger Stelle in angemessener Entfernung zu den Detektorgehäusen befestigt sein, läßt sich jedoch besonders vorteilhaft auch in den Träger integrieren. Ein als Träger dienendes Zentralgehäuse kann weiterhin auch so gestaltet werden, daß es die Detektorgehäuse mitintegriert, so daß ein gemeinsames Gehäuse entsteht, doch ist das natürlich eine Sonderanfertigung, die eine entsprechende Stückzahl voraussetzt.

Eine weitere zweckmäßige Ausgestaltung der Erfindung sieht vor, jedes Aufnahmeteil, das ggf. auch als Detektorgehäuse ausgebildet sein kann, an dem Träger mit Gelenken zu befestigen. Dabei ist ein Drehgelenk für eine Verschwenkung in einer Horizontalen und ein Kippgelenk für eine Verschwenkung in einer vertikalen Ebene vorgesehen. Durch diese Kombination kann der Erfassungswinkel des Detektors sowohl in horizontaler als auch in vertikaler Ebene erweitert werden.

Das Drehgelenk kann dabei so ausgebildet sein, daß es den Träger oder das Zentralgehäuse ringartig umfaßt und einen Schwenkwinkel von mindestens 90 ° vorzugsweise 180 ° ermöglicht. Zur Begrenzung des Schwenkwinkels, der nicht über 360 ° hinausgehen sollte, weil zwischen den Aufnahmeteilen Leitungen geführt sind, die abreißen könnten, ist ein Anschlag vorgesehen.

Soweit die einzelnen Gelenke entsprechend groß ausgebildet sind, bzw. entsprechend breite Gelenkflächen eine ausreichende Friktion aufeinander ausüben, genügt diese um die Aufnahmeteile in ihrer jeweiligen Lage zu halten. Sicherer ist es jedoch, die Gelenke mit entsprechenden federnden Raststufen zu versehen, die ein ungewolltes Verdrehen aus einer vorgegebenen Winkelstellung verhindern.

Für eine bequeme Montage des Detektors vorort sowie im Servicefall ist es von Vorteil, wenn die verschiedenen Gehäuse mit den von ihnen aufgenommenen Bauelementen Baueinheiten bilden, die schnell zusammenfügbar sind. Zu diesem Zweck sind die elektrischen Verbindungen über Steckkontakte geführt. Von der Leistungsfähigkeit der einzelnen Detektoren aber auch von den Bedürfnissen der Anwender hängt es ab, wieviel Detektorgehäuse im Normalfall mit einem Zentralgehäuse zu verbinden sind. Die vorzusehende Zahl der Steckeingänge am Zentralgehäuse muß sich danach richten.

Zweckmäßig ist es, die Steckereingänge des Zentralgehäuses an dessen Gehäusemantel zu befestigen und die von den Detektrogehäusen kommenden Steckerausgänge an freien Enden von flexiblen elektrischen Leitungen beweglich anzuordnen.

Eine komfortablere aber auch kostspieligere Lösung sieht vor, die Steckereingänge ebenso wie die Steckerausgänge am jeweiligen Gehäusemantel der Gehäuse zu befestigen und so aufeinander abzustimmen, daß beim Anfügen eines zusätzlichen Detektorgehäuses gleichzeitig auch eine elektrische Kontaktierung erfolgt. Die elektrischen Verbindungsleitungen werden dabei vorzugsweise innerhalb eines gemeinsamen Gehäuseteils, in der Regel dem Zentralgehäuse fest verlegt.

Ausführungsbeispiele der Erfindung sind in den Zeichnungen dargestellt und werden im folgenden näher beschrieben.

Es zeigen:
- Figur 1:: Einen Detektor mit zwei im Winkel von 180 ° zueinander angeordneten Detektorgehäusen von der Seite gesehen,
- Figur 2:: die Anordnung nach Figur 1 von oben gesehen,
- Figur 3:: einen Detektor mit zwei im Winkel von 180 ° zueinander angeordneten Aufnahmeteilen mit jeweils eingepaßten Detektorgehäusen von der Seite gesehen,
- Figur 4:: den Erfassungsbereich von zwei horizontal im rechten Winkel zueinander angeordneter Detektorgehäuse von der Seite gesehen (Figur 4a) und von oben gesehen (Figur 4b),
- Figur 5:: den Erfassungsbereich von zwei horizontal gesehen im gleichen Winkel zueinander angeordneten Detektorgehäusen, die jedoch vertikal zueinander gekippt sind, von der Seite (Figur 5a) und von oben gesehen (Figur 5b),
- Figur 6:: den Erfassungsbereich von zwei entsprechenden Figuren 1 bis 3, im Winkel von 180 ° horizontal versetzten Detektorgehäusen, von der Seite gesehen, (Figur 6a) und von oben gesehen (Figur 6b).

Wie Figur 1 zeigt, gehören zum Infrarotdetektor zwei Detektorgehäuse 1 mit einem Fenster 3, hinter dem sich die Erfassungsoptik verbirgt, die einen begrenzten Erfassungsbereich besitzt. Da die beiden Detektorgehäuse 1 um 180° zueinander versetzt angeordnet sind, wird der Gesamterfassungsbereich verdoppelt. Die beiden Detektorgehäuse 1 sind über Aufnahmeteile 4 durch Kippgelenke 6 mit einem Träger 5 verbunden. Die Kippgelenke 6 ermöglichen ein Schwenken der Detektorgehäuse in einer vertikalen Ebene.

Der Träger 5 ist segmentiert, wobei einzelne Segmente 7 als Drehgelenk für das Detektorgehäuse 1 wirken, und durch Verbindungselemente 8 zusammengehalten werden. Die Drehgelenke 7 einerseits und die Verbindungselemente 8 andererseits sind mit entsprechenden Nuten und Aussparungen versehen, die ein formschlüssiges Ineinandergreifen ermöglichen und die Drehbeweglichkeit der Drehgelenke 7 sicherstellen. Ein hier nicht weiter dargestellter Anschlag dient allerdings dazu, daß ein Schwenken des Detektorgehäuses in der Horizontale auf maximal 360° beschränkt wird. Durch diese Maßnahme wird verhindert, daß die hier nicht dargestellten Verbindungsleitungen, die ohnehin flexibel ausgestaltet sein müssen, nicht überdreht werden.

Es ist eine Frage der jeweiligen Stückzahl, ob es sich lohnt, die Detektorgehäuse 1 der speziellen Anforderung bezüglich eines erweiterten Erfassungsbereiches anzupassen oder in ihrem bereits vorliegenden Aufbau zu übernehmen. Bei einer speziellen Anpassung können die Aufnahmeteile 4 in das Detektorgehäuse 1 integriert werden. Hierbei wäre natürlich eine beliebige Anzahl von Alternativen zu dem in Figur 1 abgebildeten Aufbau denkbar. Auch bei der Wahl der Gelenke ist man keineswegs an die hier vorgeschlagene Ausführungsform gebunden, da die Gelenke lediglich eine horizontale und vertikale Verschwenkung der Detektorgehäuse 1 ermöglichen sollen, was weitgehend mit bekannten Kugelgelenken Kardangelenken auch anderen Gelenkarten erreichbar ist. Auch die Verbindung der Detektorgehäuse 1 mit dem Träger 5 kann auf vielfältige Weise so erfolgen, daß eine sichere Führung der Verbindungsleitungen gewährleistet ist. Eine dieser Möglichkeiten besteht darin, im Gelenkbereich, in dem auch die Leitungen geführt werden, einen Faltenbalg anzuordnen, der das Gehäuse praktisch flexibel macht und die innenliegenden Teile schützt. Eine solche Anordnung ist z.B. aus der DE-GM 8 534 063 bekannt.

In Figur 3 ist eine Alternative zu der Ausführungsform nach Figur 1 dargestellt, die es ermöglicht, bereits vorhandene Detektorgehäuse 1 ohne nennenswerte Änderung für die erfindungsgemäße Anordnung zu verwenden. Hierzu sind die Aufnahmeteile 4 als Schalen ausgeführt, die wiederum über ein Kippgelenk 6 und ein Drehgelenk 7 mit dem Träger 5 mechanisch verbunden sind. Die Schalenform des Aufnahmeteils 4 ist so gestaltet, daß man ein Detektorgehäuse 1 bereits verwendeter Bauart einsetzen kann. Wegen ihrer vielfältigen aber bekannten Gestaltungsmöglichkeit in der Zeichnung nicht näher dargestellte Klemm- oder Halteelemente sorgen dafür, daß das Detektorgehäuse 1 nicht aus dem Aufnahmeteil 4 herausfallen kann.

Das Aufnahmeteil 4 ist wiederum so gestaltet, daß mit Hilfe des Kippgelenkes 6 eine Schwenkung des Detektorgehäuses in einer vertikalen und mit Hilfe des Drehgelenkes 7 in einer horizontalen Ebene ermöglicht ist. Das Drehgelenk 7 besteht in der dargestellten Ausführungsform aus einer ringartigen Schelle, die in einer entsprechenden Nut des Trägers 5 geführt ist. Ebenso wie bei der Ausführungsform nach Figur 1 sind die beiden Detektorgehäuse 1 stufig so zueinander versetzt, daß sich ihr Schwenkweg auf verschiedenen horizontalen Ebenen bewegt und somit keine gegenseite Behinderung entsteht.

Wenn man davon ausgeht, daß die erfindungsgemäße Detektoranordnung mehrere Detektoren umfaßt, von denen jeder einen selbständigen elektronischen Schalter darstellt, so kann eine elektrische Vereinigung darin bestehen, daß die einzelnen Schalter zueinander parallel liegen und somit jeder Schalter für sich einen entsprechenden Verbraucher, vorzugsweise eine Beleuchtungseinrichtung einschalten kann. Das bedeutet aber, daß in jedem Detektorgehäuse 1 nicht nur eine Aufnahmeoptik sondern auch die erforderliche Elektronik zur Auswertung der optischen Signale enthalten sein muß. Bereits bei zwei Einzeldetektoren, sicher aber bei mehreren ist es wirtschaftlich zweckmäßig, den Hauptteil der Elektronik, insbesondere auch die Stromversorgung in einem Zentralgehäuse 2 zusammenzufassen.

Bei der erfindungsgemäßen Anordnung kann das auf einfache Weise dadurch geschehen, daß die Bauteile für die gemeinsame Elektronik, die in diesem Fall auch einen gemeinsamen Schalter bilden, in einem Zentralgehäuse 2 untergebracht werden. In vorteilhafter Weise wird man hierzu einen Teil des segmentierten Trägers 5 verwenden, und vorzugsweise ein ortsfestes Segment wählen, da sich hierdurch der mechanische Aufbau wesentlich vereinfächt.

Es sei noch auf einige Details eingegangen, von deren Darstellung in den Figuren ebenfalls abgesehen wurde, weil ihre Gestaltung bekannt ist und keine Notwendigkeit besteht, eine der möglichen Alternativen zu favoritisieren. So wird man die Gelenke 6,7 vorzugsweise als Rastgelenke ausstatten, um ein ungewolltes Verdrehen oder Schwenken zu vermeiden. Eine Friktion durch Haftreibung bietet hierzu keine ausreichende Gewähr.

Im Rahmen der elektrischen Verbindung der in verschiedenen Detektorgehäusen 1 untergebrachten elektrischen Bauelemente ist besonders auf eine einfache Montage und auch auf Servicefreundlichkeit zu achten. Die hierbei zu stellenden Anforderungen werden am besten durch eine Modultechnik erfüllt, bei der entsprechend Figur 3 als Module gestaltete Detektorgehäuse 1 in der jeweils benötigten Anzahl in entsprechende Aufnahmeteile 4 eingesetzt werden können und dabei auch die elektrische Verbindung hergestellt wird. Der Anschluß kann über ein Kabel erfolgen, das an seinem freien Ende mit einem Stecker versehen ist, wobei das Gegenstück des Steckers am Gehäusemantel des Zentralgehäuses 2 befestigt sein kann. Die Steckverbindung kann aber auch innerhalb des Aufnahmeteils 4 vollzogen werden, wenn in diesem eine Steckvorrichtung eingebaut ist, die beim Einbringen des Detektorgehäuses 1 formschlüssig in einen an diesem angebrachten Steckanschluß eingreift.

Die Figuren 4 bis 6 zeigen noch einige Anwendungsalternativen, die mit der erfindungsgemäßen Detektorvorrichtung lösbar sind. Hierbei sollen die Winkel α₁ und α₂ Erfassungswinkel kennzeichnen, die sich jeweils in einer horizontalen Ebene erstrecken, während die Winkel β₁ und β₂ auf vertikale Ebenen bezogen sind. Zur Demonstration sind sowohl die Winkel α, wie auch die Winkel β kleiner dargestellt, als sie bei üblichen Geräten sind. Es wurde bereits darauf hingewiesen, daß bekannte Geräte einen horizontalen Erfassungswinkel von bis zu 180 ° erreichen. Dennoch kann grundsätzlich mit mehreren in verschiedenen Detektorgehäusen 1 angeordneten optischen Aufnehmern eine Erweiterung des jeweiligen Erfassungswinkels erzielt werden. Bei der Wirkung der Detektoren als Ein-Aus-Schalter bleibt eine Überschneidung der Erfassungswinkel ohne Bedeutung, da der Detektor insgesamt gesehen nicht mehr als Einschalten kann, es also gleichgültig bleibt, von welchem Aufnehmer das Schaltsignal ausgeht, welcher also eine Störung detektiert.

Figur 4 zeigt eine Anordnung mit zwei Detektorgehäusen 1 und einem als Träger 5 dienenden Zentralgehäuse 2, die im rechten Winkel zueinander angeordnet sind, und die z.B. in einer Ecke senkrecht aufeinanderstoßender Korridore montiert werden könnte. Im Vordergrund steht hier das Ziel den sich in horizontalen Ebenen erstreckenden Aufnahmewinkel α durch die Winkel α₁+ α₂ zu vergrößern.

Demgegenüber soll die Anordnung nach Figur 5 eine Vergrößerung des vertikalen Aufnahmewinkels β ermöglichen, was dadurch erreicht wird, daß die beiden Detektorgehäuse 1 vertikal in eine Ebene gedreht werden, in ihrer horizontalen Ausrichtung jedoch verschieden sind. Solche Anordnungen verwendet man vorzugsweise dort, wo ein Fernbereich und ein Nahbereich erfaßt werden sollen.

Schließlich ist in Figur 6 eine Anordnung dargestellt, die dem Beispiel der Figuren 1 bis 3 entspricht, und wiederum eine Erweiterung des sich in der Horizontalen erstreckenden Wickels α zum Ziel hat. In der Mitte eines sehr großen Raumes oder eines entsprechend langen Korridors angeordnet, ermöglicht er in beiden Richtungen eine Infrarotquelle zu ermitteln.

## Patentansprüche

1. Als Passiv-Infrarotdetektor aufgebauter Schalter mit einem Gehäuse, in dem ein die Strahlung durchlassendes Fenster vorgesehen ist, hinter dem sich eine Optik befindet, die in einer Ebene einen Erfassungswinkel (α, β) kleiner 360° aufweist und die Strahlung auf einen optischen Sensor fokussiert und im Gehäuse selbst oder mit diesem verbunden mindestens ein Gelenk angeordnet ist, das eine Schwenkung der Optik in einer vertikalen und/oder horizontalen Ebene zu einem ortsfesten Träger ermöglicht, **dadurch gekennzeichnet**, daß mindestens zwei je eine Erfassungsoptik aufnehmende Detektorgehäuse (1) zueinander verschwenkbar angeordnet sind und dadurch die zweite Erfassungsoptik so ausrichtbar ist, daß sie einen vom Erfassungswinkel (α, β) der ersten Erfassungsoptik nicht erfaßten Bereich abdeckt, und daß dieser Bereich so einstellbar ist, daß der horizontale Erfassungswinkel (α) und/oder der vertikale Erfassungswinkel (β) durch die zu einem gemeinsamen Gerät vereinigten Detektoren erweitert ist.

2. Schalter nach Anspruch 1, dadurch gekennzeichnet, daß die Detektorgehäuse (1) jeweils mit einer Halterung verbünden sind, an der mindestens zwei Aufnahmeteile (4) befestigt sind, von denen jedes ein Detektorgehäuse (1) aufnimmt oder bildet und das Verschwenken der Detektorgehäuse (1) zueinander durch Verschwenken der Aufnahmeteile (4) gegenüber dem ortsfesten Träger (5) erfolgt.

3. Schalter nach einem der vorhergehenden Ansprüche, dadurch gekennzeichnet, daß jedes Aufnahmeteil (4) Gelenke (6,7) zum Verschwenken besitzt, und soweit erforderlich, mit Aussparungen für die Zuleitungen versehen ist und Rast- oder Klemmelemente oder eine entsprechende Formschlüssigkeit das Detektorgehäuse (1) in seiner Lage fixieren.

4. Schalter nach einem der vorhergehenden Ansprüche, dadurch gekennzeichnet, daß die Aufnahmeteile (4) entlang des Trägers (5) in verschiedenen Ebenen liegen, deren Abstand so gewählt ist, daß bei einer Schwenkung im vorgesehenen Bereich keine gegenseitige Behinderung stattfindet.

5. Schalter nach einem der vorhergehenden Ansprüche, dadurch gekennzeichnet, daß die Detektorgehäuse (1) jeweils durch die zur Erweiterung des Erfassungswinkels (α oder β) benötigten Teile, insbesondere die Erfassungsoptik beinhalten und ein Zentralgehäuse (2) gemeinsame Teile, vorzugsweise für die elektronische Signalaufbereitung und/oder für die Stromversorgung enthält.

6. Schalter nach einem der vorhergehenden Ansprüche, dadurch gekennzeichnet, daß das Zentralgehäuse (2) am Träger (5) befestigt, vorzugsweise in diesen integriert ist.

7. Schalter nach einem der vorhergehenden Ansprüche, dadurch gekennzeichnet, daß das Zentralgehäuse (2) mit den Detektorgehäusen (1) in einem gemeinsamen Gehäuse integriert ist.

8. Schalter nach einem der vorhergehenden Ansprüche, dadurch gekennzeichnet, daß jedes Aufnahmeteil (4) oder Detektorgehäuse (1) an dem Träger (5) mit einem Kippgelenk (6) für eine Verschwenkung in einer horizontalen und mit einem Drehgelenk (7) für eine Verschwenkung in einer vertikalen Ebene ausgestattet ist.

9. Schalter nach einem der vorhergehenden Ansprüche, dadurch gekennzeichnet, daß das Drehgelenk (7) den Träger oder das Zentralgehäuse (2) ringartig umfaßt und der Schwenkwinkel mindestens 90 °, vorzugsweise 180 ° beträgt, und zur Begrenzung des Schwenkwinkels ein Anschlag vorgesehen ist.

10. Schalter nach einem der vorhergehenden Ansprüche, dadurch gekennzeichnet, daß mindestens eines der Gelenke (6,7) mit Raststufen versehen ist, die ein ungewolltes Verdrehen der Gelenke (6,7) aus einer vorgegebenen Winkelstellung verhindern.

11. Schalter nach einem der vorhergehenden Ansprüche, dadurch gekennzeichnet, daß die verschiedenen Gehäuse (1,2) mit den von ihnen aufgenommenen Bauelementen Baueinheiten bilden, die in Modultechnik zusammenfügbar sind und die elektrische Verbindung der in den Detektorgehäusen (1) enthaltenen Bauelemente mit den im Zentralgehäuse (2) enthaltenen Bauelemente über Stecker erfolgt.

12. Schalter nach einem der vorhergehenden Ansprüche, dadurch gekennzeichnet, daß das Zentralgehäuse (2) mit soviel Steckeingängen versehen ist wie maximal Detektorgehäuse (1) anschließbar sind.

13. Schalter nach einem der vorhergehenden Ansprüche, dadurch gekennzeichnet, daß die Steckereingänge des Zentralgehäuses (2) am Gehäusemantel befestigt sind und die von den Detektorgehäusen (1) kommenden Steckerausgänge am freien Ende einer flexiblen elektrischen Leitung liegen.

14. Schalter nach einem der vorhergehenden Ansprüche außer Anspruch 13, dadurch gekennzeichnet, daß sowohl Steckereingänge als auch Steckerausgänge am jeweiligen Gehäusemantel befestigt sind und so aufeinander abgestimmt sind, daß beim Anfügen eines zusätzlichen Detektorgehäuses (1) gleichzeitig auch eine elektrische Kontaktierung erfolgt und die elektrische Verbindungsleitung, vorzugsweise innerhalb eines gemeinsamen Gehäuseteils, fest verlegt ist.

## Claims

1. Switch constructed as a passive infrared detector having a housing in which a window transparent to the radiation is provided, behind which there is an optics unit which has a detection angle (α, β) of less than 360° in one plane and focuses the radiation onto an optical sensor, and at least one joint is arranged in the housing itself or connected to the latter, which joint enables pivoting of the optics unit in a vertical and/or horizontal plane to a fixed carrier, characterized in that at least two detector housings (1), each accommodating a detection optics unit, are arranged so as to be mutually pivotable and the second detection optics unit can thereby be aligned in such a way that it covers a region not detected by the detection angle (α, β) of the first detection optics unit, and in that this region can be adjusted in such a way that the horizontal detection angle (α) and/or the vertical detection angle (β) is expanded by means of the detectors unified to form a common device.

2. Switch according to Claim 1, characterized in that the detector housings (1) are connected in each case to a mounting to which at least two accommodation pieces (4) are fastened, each of which accommodates or forms a detector housing (1) and carries out the mutual pivoting of the detector housings (1) by pivoting the accommodation pieces (4) with respect to the fixed carrier (5).

3. Switch according to one of the preceding claims, characterized in that each accommodation piece (4) has joints (6, 7) for pivoting and, as far as necessary, is provided with cutouts for the leads, and latching or clamping elements or a corresponding positive fixing secure the detector housing (1) in its position.

4. Switch according to one of the preceding claims, characterized in that the accommodation pieces (4) lie along the carrier (5) in various planes whose spacing is chosen in such a way that no mutual hindrance takes place in the event of pivoting in the region foreseen.

5. Switch according to one of the preceding claims, characterized in that the detector housings (1) in each case contain parts necessary for expanding the detection angle (α or β), especially the detection optics unit, and a central housing (2) contains common parts, preferably for the electronic signal processing and/or the power supply.

6. Switch according to one of the preceding claims, characterized in that the central housing (2) is fastened to the carrier (5), preferably integrated into the latter.

7. Switch according to one of the preceding claims, characterized in that the central housing (2) is integrated with the detector housings (1) in a common housing.

8. Switch according to one of the preceding claims, characterized in that each accommodation piece (4) or detector housing (1) on the carrier (5) is equipped with a tilting joint (6) for pivoting in a horizontal plane and with a pivoting joint (7) for pivoting in a vertical plane.

9. Switch according to one of the preceding claims, characterized in that the pivoting joint (7) encloses the carrier or the central housing (2) in a ring-like manner and the pivoting angle is at least 90°, preferably 180°, and a stop is provided for limiting the pivoting angle.

10. Switch according to one of the preceding claims, characterized in that at least one of the joints (6, 7) is provided with latching steps which prevent unintentional twisting of the joints (6, 7) out of a predetermined angular position.

11. Switch according to one of the preceding claims, characterized in that the various housings (1, 2), with the components accommodated by them, form constructional units which can be joined together in a modular technique and the electrical connection of the components contained in the detector housings (1) to the components contained in the central housing (2) is carried out via plugs.

12. Switch according to one of the preceding claims, characterized in that the central housing (2) is provided with as many plug inputs as the maximum number of detector housings (1) which can be connected.

13. Switch according to one of the preceding claims, characterized in that the plug inputs of the central housing (2) are fastened to the housing jacket and the plug outputs coming from the detector housings (1) are at the free end of a flexible electrical lead.

14. Switch according to one of the preceding claims except Claim 13, characterized in that both plug inputs and plug outputs are fastened to the respective housing jacket and are matched to each other in such a way that, when joining on an additional detector housing (1), an electrical contact is also simultaneously achieved and the electrical connecting lead is laid in a fixed manner, preferably inside a common housing part.

## Revendications

1. Interrupteur réalisé sous forme de détecteur infrarouge passif avec un boîtier dans lequel est prévue une fenêtre qui laisse passer le rayonnement et derrière laquelle se trouve une optique qui présente dans un plan un angle d'ouverture (α, β) plus petit que 360° et focalise le rayonnement sur un capteur optique, au moins une articulation étant disposée dans le boîtier lui-même ou reliée à ce dernier pour permettre un pivotement de l'optique dans un plan vertical et/ou horizontal par rapport à un support fixe, **caractérisé** par le fait qu'au moins deux boîtiers de détecteur (1) recevant chacun une optique de réception sont disposés de manière à pouvoir pivoter l'un par rapport à l'autre et la deuxième optique de réception peut être ainsi orientée de manière à couvrir une zone non couverte par l'angle d'ouverture (α, β) de la première optique de réception, et que cette zone est réglable de manière à obtenir l'élargissement de l'angle d'ouverture horizontal (α) et/ou l'angle d'ouverture vertical (β) par les détecteurs réunis sous la forme d'un appareil commun.

2. Interrupteur suivant la revendication 1, **caractérisé** par le fait que les boîtiers de détecteur (1) sont reliés chacun à un moyen de maintien auquel sont fixées au moins deux parties de réception (4) dont chacun reçoit ou forme un boîtier de détecteur (1) et que le pivotement des boîtiers de détecteur (1) l'un par rapport à l'autre s'effectue par pivotement des parties de réception (4) par rapport au support fixe (5).

3. Interrupteur suivant l'une des revendications précédentes, **caractérisé** par le fait que chaque partie de réception (4) comporte des articulations (6, 7) pour le pivotement et, si nécessaire, des évidements pour les lignes d'arrivée ainsi que des éléments d'encliquetage ou de serrage ou des moyens à complémentarité de forme pour fixer le boîtier de détecteur (1) dans sa position.

4. Interrupteur suivant l'une des revendications précédentes, **caractérisé** par le fait que les parties de réception (4) sont situées le long du support (5) dans des plans différents dont la distance réciproque est choisie de manière que les boîtiers de détecteur ne se gênent pas réciproquement en cas de pivotement dans la zone prévue.

5. Interrupteur suivant l'une des revendications précédentes, **caractérisé** par le fait que les boîtiers de détecteur (1) contiennent chacun les parties nécessaires pour l'élargissement de l'angle d'ouverture (α ou β), en particulier l'optique de réception, et qu'un boîtier central (2) contient les parties communes, de préférence pour le traitement électronique du signal et/ou pour l'alimentation en courant.

6. Interrupteur suivant l'une des revendications précédentes, **caractérisé** par le fait que le boîtier central (2) est fixé au support (5), en étant àe préférence intégré dans ce dernier.

7. Interrupteur suivant l'une des revendications précédentes, **caractérisé** par le fait que le boîtier central (2) est intégré avec les boîtiers de détecteur (1) dans un boîtier commun.

8. Interrupteur suivant l'une des revendications précédentes, **caractérisé** par le fait que chaque partie de réception (4) ou boîtier de détecteur (1) est monté sur le support (5) avec une articulation de basculement (6) pour un pivotement dans un plan vertical et avec une articulation de rotation (7) pour un pivotement dans un plan horizontal.

9. Interrupteur suivant l'une des revendications précédentes, **caractérisé** par le fait que l'articulation de rotation (7) entoure annulairement le support ou le boîtier central (2) et l'angle de pivotement s'élève à au moins 90°, de préférence 180°, une butée étant prévue pour limiter l'angle de pivotement.

10. Interrupteur suivant l'une des revendications précédentes, **caractérisé** par le fait qu'au moins l'une des articulations (6, 7) est munie de gradins d'encliquetage qui empêchent une rotation intempestive des articulations (6, 7) hors d'une position angulaire prédéterminée.

11. Interrupteur suivant l'une des revendications précédentes, **caractérisé** par le fait que les différents boîtiers (1, 2) forment, avec les composants qu'ils reçoivent, des unités qui peuvent être assemblées en technique modulaire et que la liaison électrique des composants contenus dans les boîtiers de détecteur (1) avec les composants contenus dans le boîtier central (2) s'effectue par des connecteurs à enfichage.

12. Interrupteur suivant l'une des revendications précédentes, **caractérisé** par le fait que le boîtier central (2) est muni d'un nombre d'entrées de connecteur correspondant au nombre maximal de boîtiers de détecteur (1) susceptibles d'être raccordés.

13. Interrupteur suivant l'une des revendications précédentes, **caractérisé** par le fait que les entrées de connecteur du boîtier central (2) sont fixées à l'enveloppe de boîtier et les sorties de connecteur venant des boîtiers de détecteur (1) sont situées à l'extrémité libre d'une ligne électrique flexible.

14. Interrupteur suivant l'une des revendications précédentes sauf revendication 13, **caractérisé** par le fait qu'aussi bien les entrées de connecteur que les sorties de connecteur sont fixées à l'enveloppe de boîtier et sont accordées de manière que lors de l'ajout d'un boîtier de détecteur (1) supplémentaire, les contacts électriques soient établis simultanément et la ligne de liaison électrique est posée de façon fixe, de préférence à l'intérieur d'une partie de boîtier commune.
